# EUROPÄISCHE PATENTSCHRIFT

(11) **EP 4 469 672 B1**
(45) Veröffentlichungstag und Bekanntmachung des Hinweises auf die Patenterteilung: **26.11.2025**
(21) Anmeldenummer: 23703697.5
(22) Anmeldetag: 23.01.2023
(51) Int. Cl.: F02F 1/24

(54) **ZYLINDERKOPF FÜR EINE BRENNKRAFTMASCHINE MIT EINEM BRENNRAUM UND DIE VERWENDUNG EINER DICHTHÜLSE ZUM ABDICHTEN EINES ZYLINDERKOPFES**
CYLINDER HEAD FOR AN INTERNAL COMBUSTION ENGINE WITH A COMBUSTION CHAMBER AND THE USE OF A SEALING SLEEVE TO SEAL OFF A CYLINDER HEAD
CULASSE POUR MOTEUR À COMBUSTION INTERNE COMPORTANT UNE CHAMBRE DE COMBUSTION ET UTILISATION D'UN MANCHON D'ÉTANCHÉITÉ POUR ÉTANCHÉIFIER UNE CULASSE

(30) Priorität: 27.01.2022 DE 102022000302
(43) Veröffentlichungstag der Anmeldung: 04.12.2024
(73) Patentinhaber: DEUTZ Aktiengesellschaft, 51149 Köln (DE)
(72) Erfinder: KLOSTERBERG, Johannes, 53913 Swisttal (DE); WERNER, Thomas, 50858 Köln (DE); BARK, Klaus-Peter, 56307 Dürrholz (DE); TÖPFER, Georg, 51143 Köln (DE); HIRMER, Manuel, 51143 Köln (DE)
(86) Internationale Anmeldenummer: PCT/EP2023/000007
(87) Internationale Veröffentlichungsnummer: WO 2023/143854

(56) Entgegenhaltungen:
- EP-A2- 1 820 957
- WO-A1-2021/072458
- DE-A1- 102011 001 231
- FR-A1- 2 875 862
- US-A1- 2019 379 181

## Beschreibung

Die vorliegende Erfindung betrifft einen Zylinderkopf für eine Brennkraftmaschine mit einem Brennraum und die Verwendung einer Dichthülse zum Abdichten eines Zylinderkopfes.

Zylinderköpfe schließen den Brennraum von Brennkraftmaschinen auf der dem Kolben gegenüberliegenden Seite ab. In Zylinderköpfen sind Ein- und Auslasskanäle, Ölkanäle für die Schmierung mechanisch beweglicher Teile und auch Kühlmittelkanälen integriert. Der Zylinderkopf ist zudem Träger der Ventile, des Ventiltriebs sowie von Injektor- und Zündvorrichtungen. Die Injektor- und Zündvorrichtungen sind dabei in Ausnehmungen angeordnet, die sich durch den Zylinderkopfgrundkörper von einer dem Brennraum zugewandten Brennraumwandung bis zu einer gegenüberliegenden Wandung des Zylinderkopfgrundkörpers erstrecken. Die genannten Ausnehmungen durchdringen dabei teilweise ein oder mehrere von den Ölkanälen und den Kühlmittelkanälen. Durch entsprechende Dichtungsanordnungen in Form von Hülsen, in die die Injektor- und Zündvorrichtungen eingesetzt sind, wird dabei einerseits verhindert, dass Öl respektive Kühlmittel sich miteinander mischen oder in den Brennraum eindringen können und andererseits, dass durch den Kolben komprimierte Gase durch die Ausnehmungen aus dem Brennraum entweichen können.

Aus der DE 10 2011 001 231 A1 ist eine Hülse für eine Brennkraftmaschine bekannt, die zur Aufnahme eines Kraftstoff-Injektors und zur Einführung in eine Aufnahme eines Zylinderkopfes der Brennkraftmaschine ausgebildet ist.

Die US 2019/0379181 A1 offenbart eine Zündkerze mit einem zylindrischen Gehäuse, einem in das Gehäuseinnere eingesetzten zylindrischen Isolator, einer Mittelelektrode und einer Masseelektrode.

Aus der FR 2 875 862 A1 ist ein Zylinderkopf bekannt, mit einer Injektorbohrung, in die eine Injektorhülse eingesetzt ist. Die Injektorbohrung umfasst eine obere zylindrische Lagerfläche, in der das obere Ende der Injektorhülse eingepresst ist.

Die Hülse weist eine außenkonische Anlagefläche auf, die mit einer innenkonischen Anlagefläche des Zylinderkopfes in Anlage ist.

Der vorliegenden Erfindung liegt die Aufgabe zugrunde, einen Zylinderkopf für eine Brennkraftmaschine mit einem Brennraum vorzuschlagen, der eine erhöhte Dichtigkeit gegenüber dem Brennraum aufweist.

Die Aufgabe wird durch einen Zylinderkopf für einen Brennkraftmaschine mit einem Brennraum, gelöst, umfassend: einen Grundkörper mit einer Brennraumwandung zum Abschließen des Brennraumes der Brennkraftmaschine, wobei der Grundkörper eine Ausnehmung aufweist, die die Brennraumwandung mit einer ersten Öffnung durchdringt und einen Anlageabschnitt mit einer sich verjüngenden inneren Anlagefläche umfasst; und eine Dichthülse, die einen Dichtabschnitt mit einer sich verjüngenden äußeren Dichtfläche aufweist, wobei die Dichthülse und der Grundkörper derart miteinander verspannt sind, dass die Anlagefläche und die Dichtfläche dichtend in Anlage sind, wobei zumindest einer von dem Anlageabschnitt und dem Dichtabschnitt zumindest teilweise plastisch verformt ist.

Der Kontakt zwischen der Anlagefläche und der Dichtfläche bildet insofern eine erste Dichtung zwischen dem Grundkörper und der Dichthülse.

Der erfindungsgemäße Zylinderkopf weist den Vorteil auf, dass durch die zumindest teilweise plastische Verformung von Anlageabschnitt und/oder Dichtabschnitt aufgrund der Verspannung von Dichthülse und Grundkörper eine mögliche Leckage im Kontakt zwischen der Anlagefläche und dem Dichtabschnitt eliminiert wird. Weiter werden Oberflächenrauigkeiten, die zu Setzerscheinung führen, die im Lebenszyklus des Zylinderkopfes einen Verlust der Dichtwirkung bedingen können, durch die plastische Verformung von Anlageabschnitt und/oder Dichtabschnitt schon mit der Montage der Dichthülse in den Grundkörper eliminiert. Die Verspannkraft zwischen Grundkörper und Dichthülse bleibt somit über den Lebenszyklus des Zylinderkopfes weitgehend konstant und die Dichtwirkung bleibt dauerhaft erhalten.

Die Dichthülse kann ein- oder mehrteilig ausgeführt sein. Insofern kann die Dichthülse auch als Dichthülsenanordnung bezeichnet werden.

In einer möglichen Ausführungsform kann die Dichthülse aus einem Material mit geringerer Brinellhärte hergestellt sein als der Grundkörper. In diesem Fall wird zumindest der Dichtabschnitt der Dichthülse zumindest teilweise plastisch verformt. Die Dichthülse kann insbesondere aus einem unlegierten oder niedrig legierten Baustahl hergestellt sein. Dies hat beispielsweise gegenüber häufig verwendeten Kupferhülsen den Vorteil, dass die Dichthülse auch bei sehr hohen Temperaturen, wie sie insbesondere in der Nähe der Brennraumwandung regelmäßig an einem Zylinderkopf auftreten, nicht zu einem Kriechen führt, sodass die Verspannkraft zwischen der Dichthülse und dem Grundkörper sowie die daraus resultierende Dichtwirkung während des Lebenszyklus des Zylinderkopfes dauerhaft aufrecht erhalten bleibt.

In einer möglichen Ausführungsform kann der Grundkörper aus einem Material mit geringerer Brinellhärte hergestellt sein als die Dichthülse. In diesem Fall wird zumindest der Anlageabschnitt des Grundkörpers zumindest teilweise plastisch verformt. Der Grundkörper kann insbesondere aus einem Gusswerkstoff hergestellt sein, beispielweise aus einem Grauguss.

In der Dichthülse kann eine Injektoranordnung oder eine Zündkerzenanordnung aufgenommen sein. Die Injektoranordnung oder die Zündkerzenanordnung kann dabei in die Seele der Dichthülse eingesetzt sein und mit dieser über ein Gewinde verspannt sein. Zwischen der Injektoranordnung oder der Zündkerzenanordnung und der Dichthülse kann durch die Verspannung eine Dichtpressung und/oder ein Dichtelement vorgesehen sein.

In einer möglichen Ausführungsform des Zylinderkopfes kann die Dichthülse ein Außengewinde aufweisen, das in ein Innengewinde der Ausnehmung des Grundkörpers eingreift, sodass die Dichthülse und der Grundkörper derart miteinander verspannt sind, dass die Anlagefläche und die Dichtfläche dichtend in Anlage sind.

In einer weiteren Ausführungsform kann der Anlageabschnitt innenkonisch und/oder der Dichtabschnitt außenkonisch sein. Es ist darüber hinaus möglich, dass die Anlagefläche innenkonisch und/oder die Dichtfläche außenkonisch ist.

Ferner kann in einer möglichen Ausführungsform eine Erstreckung des Dichtabschnittes bezüglich einer Längsachse der Ausnehmung kleiner sein als eine Erstreckung des Anlageabschnittes. Es ist auch möglich, dass sich ein Kontaktbereich, in dem die Anlagefläche und die Dichtfläche in Anlage sind, über einen Teil der Anlagefläche erstreckt. Somit können hohe Flächenpressungen erzielt werden, die einerseits zu einer vereinfachten plastischen Verformbarkeit führen und andererseits zu einer erhöhten Dichtwirkung.

In einer weiteren Ausführungsform kann die Dichthülse einen Freistich aufweisen, der an den Dichtabschnitt an dessen schmaleren Ende anschließt. Somit kann eine Anlage zwischen der Dichthülse und dem Zylinderkopfgrundkörper außerhalb der dichtenden Anlage zwischen der Anlagefläche und die Dichtfläche verhindert werden. Die durch die Verspannung von Dichthülse und Grundkörper aufgebrachte Verspannkraft wird somit im Bereich der dichtenden Anlage zwischen der Dichthülse und dem Grundkörper übertragen. Somit kann die im Kontaktbereich wirkende Flächenpressung erhöhte werden, sodass es einerseits eine vereinfachte plastische Verformbarkeit kommt und andererseits zu einer erhöhten Dichtwirkung.

In einer möglichen Ausführungsform des Zylinderkopfes umfasst dieser eine Zylinderkopfabdeckung, die mit dem Grundkörper verbunden ist, sodass ein Ölraum zwischen der Zylinderkopfabdeckung und dem Grundkörper gebildet ist, wobei die Ausnehmung eine Ölraumwandung des Grundkörpers mit einer zweiten Öffnung durchdringt. Die Dichthülse kann sich in diesem Fall in den Ölraum erstrecken.

In einer möglichen Ausführungsform kann sich die Ausnehmung durch einen Kühlmittelkanal des Grundkörpers erstrecken. In diesem Fall kann der Anlageabschnitt der Ausnehmung zwischen der die Brennraumwandung durchdringenden ersten Öffnung und dem Kühlmittelkanal des Grundkörpers angeordnet sein. Der Kontakt zwischen der Anlagefläche und der Dichtfläche bildet somit eine erste Dichtung, die den Kühlmittelkanal gegenüber der Seite der Brennraumwandung abdichtet.

Ferner können zwischen der Dichthülse und dem Grundkörper eine zweite Dichtung und eine dritte Dichtung vorgesehen sein, die jeweils zwischen dem Kühlmittelkanal und der zweiten Öffnung der Ausnehmung angeordnet sind.

In einer weiteren Ausführungsform des Zylinderkopfes kann die Zylinderkopfabdeckung eine Einstecköffnung umfassen. Die Dichthülse kann sich in diesem Fall durch den Ölraum und die Einstecköffnung hindurch erstrecken.

Die Dichthülse kann in einer Ausführungsform einen Flanschabschnitt umfassen, über den die Dichthülse mit der Zylinderkopfabdeckung verbunden, insbesondere verspannt, ist, sodass die Dichthülse mit dem Grundkörper derart verspannt ist, dass zwischen der Anlagefläche und der Dichtfläche die erste Dichtung gebildet ist. Grundsätzlich ist es somit denkbar, dass die Verspannkraft zwischen der Dichthülse und dem Grundkörper entweder durch die Verspannung zwischen dem Außengewinde der Dichthülse und dem Innengewinde der Ausnehmung des Grundkörpers oder durch die Verspannung der Dichthülse mit der Zylinderkopfabdeckung über den Flanschabschnitt aufgebracht wird. Alternativ ist es aber auch denkbar, dass die Verspannkraft zwischen Dichthülse und Grundkörper zu einem Teil durch die Verspannung zwischen dem Außengewinde der Dichthülse und dem Innengewinde der Ausnehmung des Grundkörpers und zu einem anderen Teil durch die Verspannung der Dichthülse mit der Zylinderkopfabdeckung über den Flanschabschnitt aufgebracht wird.

Die Injektoranordnung bzw. die Zündkerzenanordnung kann über Spannmittel gemeinsam mit dem Flanschabschnitt mit der Zylinderkopfabdeckung verbunden, insbesondere verspannt, sein.

In einer weiteren möglichen Ausführungsform kann die Dichthülse ein Flanschelement mit dem Flanschabschnitt und ein Hülsenelement mit dem Dichtabschnitt umfassen, die in Richtung einer Längsachse der Dichthülse verschiebbar ineinandergreifen, wobei zwischen dem Flanschelement und dem Hülsenelement eine vierte Dichtung vorgesehen ist.

In einer möglichen Ausführungsform kann die Dichthülse ein Flanschelement und ein Hülsenelement mit dem Dichtabschnitt umfassen, die in Richtung einer Längsachse der Dichthülse verschiebbar ineinandergreifen, wobei das Flanschelement mit der Zylinderkopfabdeckung einteilig ausgestaltet ist. Mit anderen Worten kann das Flanschelement in die Zylinderkopfabdeckung integriert sein.

Die der Erfindung zugrunde liegenden Aufgabe wird ferner gelöst durch die Verwendung einer Dichthülse zum Abdichten eines Zylinderkopfes, der in einem Grundkörper eine Ausnehmung mit einem Anlageabschnitt mit einer innenkonischen Anlagefläche aufweist, gegenüber dem Brennraum einer Brennkraftmaschine, wobei die Dichthülse einen Dichtabschnitt mit einer außenkonischen Dichtfläche mit einem Konuswinkel aufweist, der kleiner ist als ein Konuswinkel der innenkonischen Anlagefläche und sich der Konuswinkel der Dichtfläche der Dichthülse um zumindest 0,5 Grad und/oder um maximal 5 Grad von dem Konuswinkel der innenkonischen Anlagefläche unterscheidet.

Durch die erfindungsgemäße Verwendung der Dichthülse kommt es bei der Montage zunächst zu einem Kantentragen zwischen der Dichtfläche und der Anlagefläche, sodass hohe lokale Pressungen entstehen, die zu einer plastischen Verformung von zumindest einem von dem Anlageabschnitt und dem Dichtabschnitt führen. Durch die plastische Verformung werden Leckagestellen abgedichtet und Unebenheiten, die zu Setzkraftverlusten führen können, eingeebnet, sodass eine hohe dauerhafte Dichtwirkung erzielt werden kann.

Insbesondere unterscheidet sich der Konuswinkel der Dichtfläche der verwendeten Dichthülse um zumindest 1 Grad von dem Konuswinkel der innenkonischen Anlagefläche. Der Konuswinkel der Dichtfläche der verwendeten Dichthülse kann sich um maximal 2 Grad von dem Konuswinkel der innenkonischen Anlagefläche unterscheiden.

Die verwendete Dichthülse kann zudem eine oder mehrere Eigenschaften aufweisen, die zuvor im Kontext des Zylinderkopfes beschrieben wurden.

Nachfolgend werden anhand der Figurenzeichnungen Ausführungsbeispiele erläutert.

Hierin zeigt
- Figur 1: einen erfindungsgemäßen Zylinderkopf in einer ersten Ausführungsform in einer Schnittansicht;
- Figur 2: einen vergrößerten Ausschnitt der Figur 1;
- Figur 3: eine Detailansicht des Kontaktes zwischen der Dichtfläche der Dichthülse und der Anlagefläche des Grundkörpers des Zylinderkopfes aus Figur 1 im montierten Zustand der Dichthülse;
- Figur 4: eine Detailansicht des Kontaktes zwischen der Dichtfläche der Dichthülse und der Anlagefläche des Grundkörpers des Zylinderkopfes aus Figur 1 im vormontierten Zustand der Dichthülse;
- Figur 5: einen erfindungsgemäßen Zylinderkopf in einer zweiten Ausführungsform in einer Schnittansicht;
- Figur 6: einen erfindungsgemäßen Zylinderkopf in einer dritten Ausführungsform in einer Schnittansicht, und
- Figur 7: einen erfindungsgemäßen Zylinderkopf in einer vierten Ausführungsform in einer Schnittansicht.

In den Figuren 1 bis 4, die nachfolgend gemeinsam beschrieben werden, ist ein Zylinderkopf 1 dargestellt, der einen Grundkörper 2 und eine Zylinderkopfabdeckung 3 umfasst. Die Zylinderkopfabdeckung 3 ist mit dem Grundkörper 2 über nicht dargestellte Verbindungsmittel fest verbunden. Die Zylinderkopfabdeckung 3 und der Grundkörper 2 umschließen einen Ölraum 4, in dem ein der Übersicht halber nicht dargestellter Ventiltrieb mit Nockenwelle angeordnet ist.

Der Grundkörper 2 weist eine Brennraumwandung 5 auf, die auch als Flammendeck bezeichnet werden kann. Gegenüberliegend von der Brennraumwandung 5 und in Richtung der Zylinderkopfabdeckung 3 orientiert weist der Grundkörper 2 eine Ölraumwandung 6 auf.

Der Grundkörper 2 ist aus einem Gusswerkstoff hergestellt, wobei ein Einlasskanal 7 sowie ein Auslasskanal 8 in den Grundkörper 2 eingegossen sind. Der Einlasskanal 7 und der Auslasskanal 8 durchdringen jeweils die Brennraumwandung 5. Der so in der Brennraumwandung 5 gebildete Einlass respektive Auslass kann in der dem Fachmann bekannten Art durch eine Einlassventilanordnung 9 respektive Auslassventilanordnung 10 wahlweise verschlossen oder geöffnet werden. Die Längsachse der Einlassventilanordnungen 9 ist dabei im vorliegenden Fall parallel zu der Längsachse der Auslassventilanordnungen 10 angeordnet. Es versteht sich, dass die Längsachse der Einlassventilanordnung 9 und der Auslandsventilanordnung 10 auch schräg zueinander angeordnet sein können.

Ferner weist der Grundkörper 2 eine Ausnehmung 11 auf, die vorliegend in Form einer Bohrung ausgestaltet ist. Es versteht sich, dass die Ausnehmung 11 alternativ auch direkt in den Grundkörper 2 eingegossen sein könnte. Die Ausnehmung 11 durchdringt die Brennraumwandung 5 mit einer ersten Öffnung 12 und die Ölraumwandung 6 mit einer zweiten Öffnung 13. Die Ausnehmung 11 erstreckt sich somit durch den Grundkörper 2 von der ersten Öffnung 12 bis zu der zweiten Öffnung 13 hindurch. Hierbei durchdringt die Ausnehmung 11 einen Kühlmittelkanal 14, der von Kühlmittel zur Kühlung des Zylinderkopfes 1 durchströmt werden kann.

In die Ausnehmung 11 ist eine Dichthülse 15 eingesetzt, um den Ölraum 4 sowie den Kühlmittelkanal 14 gegenüber der Seite der Brennraumwandung 5 abzudichten. Die Dichthülse 15 erstreckt sich durch die Ausnehmung 11 bis in den Ölraum 4 und von dort durch die Zylinderkopfabdeckung 3. Die Längsachse der Dichthülse 15 ist dabei parallel zu den Längsachsen der Einlassventilanordnung 9 und der Auslassventilanordnung 10 angeordnet.

Die Dichthülse 15 weist einen Dichtabschnitt 16 mit einer sich verjüngenden Dichtfläche 17 auf. Die Dichtfläche 17 erstreckt sich somit entlang der Längsachse der Dichthülse 15 in Richtung der Brennraumwandung 5 auf allmählich kleiner werdenden Durchmessern. Am schmalen Ende des Dichtabschnittes 16 schließt ein Absatz 20 in Form eines Freistichs an. Am breiten Ende des Dichtabschnittes 16 schließt ein Absatz 40 an, der bezüglich der Längsachse zylindrisch ausgeführt ist. Alternativ kann der Absatz 40 in Richtung des Dichtabschnittes 16 verjüngend ausgeführt sein. Der Absatz 40 und der Dichtabschnitt 16 bilden zusammen eine nach außen gewölbte Oberfläche der Dichthülse 15.

Die Ausnehmung 11 weist einen Anlageabschnitt 18 mit einer sich ebenfalls verjüngenden Anlagefläche 19 auf. Die Dichtfläche 17 und die Anlagefläche 19 stehen in einem Kontaktbereich abdichtend in Anlage zueinander. Außerdem wird durch die Anlage der sich verjüngenden Flächen eine Zentrierung der Dichthülse 15 in der Ausnehmung 11 sichergestellt.

Der Dichtabschnitt 16 weist bezüglich der Längsachse der Ausnehmung 11 eine Erstreckung H16 auf, die kleiner ist als die Erstreckung H18 des Anlageabschnittes 18. Hieraus resultiert, dass sich der Kontaktbereich, in dem die Dichtfläche 17 und die Anlagefläche 19 in Anlage stehen, über einen Teilbereich der Anlagefläche 19 erstreckt. Hierdurch wird ein Verklemmen der Dichthülse 15 in der Ausnehmung 11 verhindert.

Die Dichthülse 15 weist an einem der Brennraumwandung 5 zugewandten Ende ein Außengewinde 34 auf, das in ein in die Ausnehmung 11 eingebrachtes Innengewinde 35 eingeschraubt und mit diesem verspannt ist. Das Innengewinde 35 ist vorliegend zwischen der Brennraumwandung 5 und dem Kühlmittelkanal 14 in die Ausnehmung 11 eingebracht. Es versteht sich, dass das Innengewinde auch an einer anderen Stelle in der Ausnehmung 11 eingebracht sein kann. Beispielweise kann das Innengewinde in dem Bereich der Ausnehmung 11 angeordnet sein, der zwischen dem Kühlmittelkanal 14 und der zweiten Öffnung 13 liegt. Die durch die Verschraubung von Außengewinde 34 und Innengewinde 35 aufgebrachte Verspannkraft wird im Kontaktbereich zwischen der Dichtfläche 17 und der Anlagefläche 19 abgestützt. Die Verspannkraft ist dabei so gewählt, dass zumindest einer von dem Dichtabschnitt 16 der Dichthülse 15 und dem Anlageabschnitt 18 des Grundkörpers 2 durch die Verspannkraft plastisch verformt ist. Die Dichthülse 15 ist vorliegend aus einem Stahl hergestellt, der eine niedrigere Brinell-Härte als der Werkstoff des Grundkörpers 2 aufweist. Somit verformt sich der Dichtabschnitt 16 der Dichthülse 15 plastisch, während der Anlageabschnitt 18 des Grundkörpers 2 elastisch verformt wird. Es versteht sich, dass alternativ die Dichthülse 15 aus einem Werkstoff mit höherer Brinell-Härte als der Werkstoff des Grundkörpers hergestellt werden kann, sodass sich dann der Anlageabschnitt 18 des Grundkörpers 2 plastisch verformt, während der Dichtabschnitt 16 der Dichthülse 15 elastisch verformt wird. Grundsätzlich ist es auch denkbar, dass sowohl der Dichtabschnitt 16 als auch der Anlageabschnitt 18 plastisch verformt werden.

Durch die plastische Verformung von zumindest einem von dem Dichtabschnitt 16 der Dichthülse 15 und dem Anlageabschnitt 18 des Grundkörpers 2 durch die Verspannkraft werden potenzielle Leckagestellen durch das plastisch verformte Material ausgefüllt und Oberflächenrauheiten, die während des Betriebs des Zylinderkopfes zu Setzverlusten führen können, eingeebnet. Insgesamt ergibt sich somit eine hohe Dichtwirkung zwischen der Dichthülse 15 und dem Grundkörper 2 während des gesamten Lebenszyklus des Zylinderkopfes 1.

Die Figuren 1 bis 3 zeigen jeweils den Zustand das Zylinderkopfes 1 mit fertig montierte Dichthülse 15, deren Dichtabschnitt 16 plastisch verformt ist. Im vormontierten Zustand, der in Figur 4 gezeigt ist, weist der Dichtabschnitt 16 eine außenkonische Form und der Anlageabschnitt 18 eine innenkonische Form auf. Der Konuswinkel des Dichtabschnittes 16 ist dabei kleiner als der Konuswinkel des Anlageabschnittes 18. Im vorliegenden Fall ist der Konuswinkel des Dichtabschnitts 16 2 Grad kleiner als der Konuswinkel des Anlageabschnittes 18. Grundsätzlich ist es aber auch denkbar, dass der Konuswinkel des Dichtabschnitts 16 zwischen 1 und 10 Grad kleiner als der Konuswinkel des Anlageabschnittes 18 ist. Beim Einsetzen der Dichthülse 15 in die Ausnehmung 11 kommt es somit zunächst zum Linienkontakt der umlaufenden Kante 21, die durch die Dichtfläche 17 und den Absatz 20 in Form des Freistichs gebildet wird. Durch Aufbringen der Verspannkraft entstehen somit im Bereich der Kante 21 sehr hohe Pressungen, die zu einer plastischen Verformung an dem weicheren Bauteil von Dichthülse 15 und Grundkörper 2 führt. Das weichere Bauteil wird durch die plastische Verformung abgeplattet, sodass der Linienkontakt in einen Flächenkontakt von Dichtfläche 17 und Anlagefläche 19 übergeht. Somit wird durch die Verwendung einer Dichthülse mit kleinerem Konuswinkel des Dichtabschnittes gegenüber dem Konuswinkel des Anlageabschnittes die notwendige Verspannkraft reduziert, um eine plastische Verformung zu erzielen.

Zwischen dem Kühlmittelkanal 14 und der zweiten Öffnung 13 weist die Ausnehmung 11 einen ersten zylindrischen Abschnitt 22 und einen zweiten zylindrischen Abschnitt 23 auf, die unterschiedliche Durchmesser haben. Im Bereich des ersten zylindrischen Abschnitts 22 ist zwischen der Dichthülse 15 und dem Grundkörper 2 eine zweite Dichtung 36 in Form eines O-Rings angeordnet. Im Bereich des zweiten zylindrischen Abschnitts 23 ist zwischen der Dichthülse 15 und dem Grundkörper 2 eine dritte Dichtung 37 in Form eines O-Rings angeordnet. Die zweite Dichtung 36 und die dritte Dichtung 37 bilden somit zusammen eine Dichtungsanordnung, die die Seite der Brennraumwandung 5 und den Kühlmittelkanal 14 gegenüber dem Ölraum 4 abdichtet.

Die Dichthülse 15 ist vorliegend zweiteilig ausgeführt und umfasst ein Flanschelement 24 und ein Hülsenelement 25. Insofern kann die Dichthülse 15 auch als Dichthülsenanordnung bezeichnet werden. Das Hülsenelement 25 sitzt dabei in der Ausnehmung 11 ein und erstreckt sich bis in den Ölraum 4. Das Hülsenelement 25 umfasst den Dichtabschnitt 16 und das Außengewinde 34. Das Hülsenelement 25 ist in Richtung der Längsachse der Dichthülse 15 axial verschiebbar in das Flanschelement 24 eingesetzt, sodass ein axialer Überlappungsbereich zwischen dem Hülsenelement 25 und dem Flanschelement 24 gebildet ist. In dem Überlappungsbereich ist eine vierte Dichtung 38 in Form eines O-Rings zwischen dem Hülsenelement 25 und dem Flanschelement 24 vorgesehen, die den Ölraum 4 gegenüber der Seele der Dichthülse 15 abgedichtet.

Das Flanschelement 24 sitzt in einer Einstecköffnung 26 der Zylinderkopfabdeckung 3 ein. Das Flanschelement 24 weist einen Flanschabschnitt 27 auf, der über Spannmittel 28, 28' mit der Zylinderkopfabdeckung 3 verspannt ist. Zwischen dem Flanschelement 24 und der Einstecköffnung 26 der Zylinderkopfabdeckung 3 ist eine fünfte Dichtung 39 in Form eines O-Rings angeordnet, um den Ölraum 4 gegenüber der Außenseite der Zylinderkopfabdeckung 3 abzudichten.

Durch die Aufteilung der Dichthülse 15 in das Flanschelement 24 und dass Hülsenelement 25 sowie deren axial verschiebbare Anordnung zueinander wird eine einfache Montage der Dichthülse 15 in dem Zylinderkopf 1 ermöglicht. Dabei wird zunächst das Hülsenelement 25 in die Ausnehmung 11 des Grundkörpers 2 eingeschraubt. Nachdem die Zylinderkopfabdeckung 3 auf dem Grundkörper 2 montiert wurde, kann das Flanschelement 24 auf das ölraumseitige Ende des Hülsenelementes 25 aufgeschoben werden und nachfolgend mit den Spannmitteln 28 gegenüber der Zylinderkopfabdeckung 3 verspannt werden. Die Verspannkraft zwischen der Anlagefläche und der Dichtfläche resultiert somit in der ersten Ausgestaltung des Zylinderkopfes aus der Verspannung der Verschraubung von Dichthülse und Grundkörper.

In die Dichthülse 15 sind vorliegend beispielhaft eine Zündkerze 31 sowie ein Zündkerzenstecker 32 einer Zündanordnung 30 eingesetzt. Die Zündkerze 31 ist dabei in die Dichthülse eingeschraubt, sodass eine Dichtpressung zwischen der Zündkerze 31 und der Dichthülse 15 erzielt wird. Alternativ oder in Kombination hierzu können zwischen der Zündkerzen 31 und der Dichthülse 15 Dichtelemente vorgesehen sein.

Die Zündanordnung 30 umfasst darüber hinaus einen Zündspulenkopf 29, der auf den Zündkerzenstecker 32 aufgesetzt ist und aus der Dichthülse 15 herausragt. Der Zündspulenkopf 29 ist mit Spannmittel 28' gegenüber der Zylinderkopfabdeckung 3 und dem Flanschelement 24 verspannt angeordnet, wobei zwischen dem Zündspulenkopf 29 und dem Flanschelement 24 eine Abstandshülse 33 angeordnet ist, durch die das Spannmittel 28' geführt ist.

Alternativ kann anstatt der Zündanordnung 30 eine Injektoranordnung in die Dichthülse 15 abdichtend eingesetzt werden. Die Befestigung der Injektoranordnung kann dabei analog zu der Befestigung der Zündanordnung 30 über die Spannmittel 28' erfolgen.

Figur 5 zeigt einen erfindungsgemäßen Zylinderkopf 1 in einer zweiten Ausführungsform. Diese entspricht in weiten Teilen der ersten Ausführungsform, sodass hinsichtlich der Gemeinsamkeiten auf die obige Beschreibung Bezug genommen wird. Dabei sind gleiche beziehungsweise abgewandelte Bauteile mit gleichen Bezugszeichen versehen, wie in den Figuren 1 bis 4. Die zweite Ausführungsform des Zylinderkopfes 1 unterscheidet sich von der ersten Ausführungsform im Wesentlichen durch den einteiligen Aufbau der Dichthülse 15'. Zum Aufbringen der zwischen dem Grundkörper 2 und der Dichthülse 15' wirkenden Verspannkraft wird zunächst die Dichthülse 15' mit dem Außengewinde 34 in das Innengewinde 35 eingeschraubt, bis die zwischen der Dichtfläche 17 und der Anlagefläche 19 wirkende Verspannkraft, die auch als Dichtkraft bezeichnet werden kann, ein erstes Niveau erreicht. Nachfolgend werden die Spannmittel 28 zwischen dem Flanschabschnitt 27 der Dichthülse 15 verspannt, bis die Verspannkraft die angestrebte Höhe erreicht und zumindest einer von dem Dichtabschnitt und dem Anlageabschnitt plastisch verformt ist. Wie in Figur 5 zu erkennen ist, kann im montierten Zustand ein axialer Abstand A zwischen dem Flanschabschnitt 27 und der Zylinderkopfabdeckung 3 vorgesehen sein.

In Figur 6 ist ein erfindungsgemäßer Zylinderkopf 1 in einer dritten Ausführungsform dargestellt. Diese entspricht in weiten Teilen der zweiten Ausführungsform, sodass hinsichtlich der Gemeinsamkeiten auf die obige Beschreibung Bezug genommen wird. Dabei sind gleiche beziehungsweise abgewandelte Bauteile im gleichen Bezugszeichen versehen, wie in Figur 5. Die dritte Ausführungsform des Zylinderkopfes 1 unterscheidet sich von der zweiten Ausführungsform im Wesentlichen durch das Fehlen des Außengewindes 34 in der Dichthülse 15" und des Innengewindes 35 in der Ausnehmung 11. In diesem Fall erfolgt das Aufbringen der zwischen dem Grundkörper 2 und der Dichthülse 15 wirkenden Verspannkraft alleinig über die vor Spannmittel 28, die zwischen der Zylinderkopfabdeckung 3 und dem Flanschabschnitt 27 unter Vorspannung angeordnet sind.

Figur 7 zeigt einen erfindungsgemäßen Zylinderkopf 1 in einer vierten Ausführungsform. Diese entspricht in weiten Teilen der ersten Ausführungsform, sodass hinsichtlich der Gemeinsamkeiten auf die obige Beschreibung Bezug genommen wird. Dabei sind gleiche beziehungsweise abgewandelte Bauteile mit gleichen Bezugszeichen versehen, wie in den Figuren 1 bis 4. Die vierte Ausführungsform des Zylinderkopfes 1 unterscheidet sich von der ersten Ausführungsform im Wesentlichen durch die Integration des Flanschelementes 24 in die Zylinderkopfabdeckung 3. Das Flanschelement 24 ist im vorliegenden Fall mit dem Rest der Zylinderkopfabdeckung 3 in einem Gießprozess integral hergestellt worden. Zum Aufbringen der zwischen dem Grundkörper 2 und der Dichthülse 15‴ wirkenden Verspannkraft wird das Hülsenelement 25 mit dem Außengewinde 34 in das Innengewinde 35 eingeschraubt, bis die zwischen der Dichtfläche 17 und der Anlagefläche 19 wirkende Verspannkraft, die auch als Dichtkraft bezeichnet werden kann, die angestrebte Höhe erreicht und zumindest einer von dem Dichtabschnitt und dem Anlageabschnitt plastisch verformt ist. Nachfolgend wird die Zylinderkopfabdeckung 3 so auf den Grundkörper 2 aufgesetzt, dass das Hülsenelement 25 in dem Flanschelement 24 einsitzt, und wird dann mit dem Grundkörper 2 über nicht dargestellte Verbindungsmittel fest verbunden.

### Bezugszeichenliste

- 1: Zylinderkopf
- 2: Grundkörper
- 3: Zylinderkopfabdeckung
- 4: Ölraum
- 5: Brennraumwandung
- 6: Ölraumwandung
- 7: Einlasskanal
- 8: Auslasskanal
- 9: Einlassventilanordnung
- 10: Auslassventilanordnung
- 11: Ausnehmung
- 12: Öffnung
- 13: Öffnung
- 14: Kühlmittelkanal
- 15, 15',15'', 15‴: Dichthülse
- 16: Dichtabschnitt
- 17: Dichtfläche
- 18: Anlageabschnitt
- 19: Anlagefläche
- 20: Absatz
- 21: Kante
- 22: zylindrischer Abschnitt
- 23: zylindrische Abschnitt
- 24: Flanschelement
- 25: Hülsenelement
- 26: Einstecköffnung
- 27: Flanschabschnitt
- 28, 28': Spannmittel
- 29: Zündspulenkopf
- 30: Zündanordnung
- 31: Zündkerze
- 32: Zündkerzenstecker
- 33: Abstandshülse
- 34: Außengewinde
- 35: Innengewinde
- 36: Dichtung
- 37: Dichtung
- 38: Dichtung
- 39: Dichtung
- 40: Absatz

- A: Abstand
- H: Höhe

## Patentansprüche

1. Zylinderkopf für eine Brennkraftmaschine mit einem Brennraum, umfassend:
- einen Grundkörper (2) mit einer Brennraumwandung (5) zum Abschließen des Brennraumes der Brennkraftmaschine,
wobei der Grundkörper (2) eine Ausnehmung (11) aufweist, die die Brennraumwandung (5) mit einer ersten Öffnung (12) durchdringt und einen Anlageabschnitt (18) mit einer sich verjüngenden inneren Anlagefläche (19) umfasst; und
- eine Dichthülse (15), die einen Dichtabschnitt (16) mit einer sich verjüngenden äußeren Dichtfläche (17) aufweist,
wobei die Dichthülse (15) und der Grundkörper (2) derart miteinander verspannt sind, dass die Anlagefläche (19) und die Dichtfläche (17) dichtend in Anlage sind,
**dadurch gekennzeichnet, dass** zumindest einer von dem Anlageabschnitt (18) und dem Dichtabschnitt (16) zumindest teilweise plastisch verformt ist.

2. Zylinderkopf nach Anspruch 1,
**dadurch gekennzeichnet, dass** die Dichthülse (15) ein Außengewinde (34) aufweist, das in ein Innengewinde (35) der Ausnehmung (11) des Grundkörpers (2) eingreift, sodass die Dichthülse (15) und der Grundkörper (2) derart miteinander verspannt sind, dass die Anlagefläche (19) und die Dichtfläche (17) dichtend in Anlage sind.

3. Zylinderkopf nach einem der Ansprüche 1 oder 2,
**dadurch gekennzeichnet, dass** eine Erstreckung (H16) des Dichtabschnitts (16) bezüglich einer Längsachse der Ausnehmung (11) kleiner ist als eine Erstreckung (H18) des Anlageabschnitts (18).

4. Zylinderkopf nach einem der Ansprüche 1 bis 3,
**dadurch gekennzeichnet, dass** die Dichthülse (15) einen Absatz (20) in Form eines Freistichs aufweist, der an den Dichtabschnitt (16) an dessen schmalerem Ende anschließt.

5. Zylinderkopf nach einem der Ansprüche 1 bis 4,
**gekennzeichnet durch** eine Zylinderkopfabdeckung (3), die mit dem Grundkörper (2) verbunden ist, sodass ein Ölraum (4) zwischen der Zylinderkopfabdeckung (3) und dem Grundkörper (2) gebildet ist, wobei die Ausnehmung (11) eine dem Ölraum zugewandten Ölraumwandung (6) des Grundkörpers (2) mit einer zweiten Öffnung (13) durchdringt und sich die Dichthülse (15) in den Ölraum (4) erstreckt.

6. Zylinderkopf nach einem der Ansprüche 1 bis 5,
**dadurch gekennzeichnet, dass** sich die Ausnehmung (11) durch einen Kühlmittelkanal (14) des Grundkörpers (2) erstreckt.

7. Zylinderkopf nach Anspruch 6,
**dadurch gekennzeichnet, dass** der Anlageabschnitt (18) der Ausnehmung (11) zwischen der die Brennraumwandung (5) durchdringenden ersten Öffnung (12) und dem Kühlmittelkanal des Grundkörpers (2) angeordnet ist.

8. Zylinderkopf nach einem der Ansprüche 6 oder 7,
**dadurch gekennzeichnet, dass** zwischen der Dichthülse (15) und dem Grundkörper (2) eine zweite Dichtung (36) und eine dritte Dichtung (37) vorgesehen sind, die jeweils zwischen dem Kühlmittelkanal (14) und der zweiten Öffnung (13) der Ausnehmung (11) angeordnet sind.

9. Zylinderkopf nach einem der Ansprüche 5 bis 8,
**dadurch gekennzeichnet, dass** die Zylinderkopfabdeckung (3) eine Einstecköffnung (26) umfasst, wobei sich die Dichthülse (15) durch den Ölraum und die Einstecköffnung (26) hindurch erstreckt.

10. Zylinderkopf nach einem der Ansprüche 5 bis 9,
**dadurch gekennzeichnet, dass** die Dichthülse (15) einen Flanschabschnitt (27) umfasst, über den die Dichthülse (15) mit der Zylinderkopfabdeckung (3) verbunden ist, sodass die Dichthülse (15) mit dem Grundkörper (2) derart verspannt ist, dass die Anlagefläche (19) und die Dichtfläche (17) dichtend in Anlage sind.

11. Zylinderkopf nach Anspruch 10,
**dadurch gekennzeichnet, dass** in der Dichthülse (15) eine Injektoranordnung oder eine Zündkerzenanordnung (30) aufgenommen ist, wobei die Injektoranordnung bzw. die Zündkerzenanordnung über Spannmittel (28) gemeinsam mit dem Flanschabschnitt (27) mit der Zylinderkopfabdeckung (3) verbunden sind.

12. Zylinderkopf nach einem der Ansprüche 10 oder 11,
**dadurch gekennzeichnet, dass** die Dichthülse (15) ein Flanschelement (24) mit dem Flanschabschnitt (27) und ein Hülsenelement (25) mit dem Dichtabschnitt (16) umfasst, die in Richtung einer Längsachse der Dichthülse (15) verschiebbar ineinandergreifen, wobei zwischen dem Flanschelement (24) und dem Hülsenelement (25) eine vierte Dichtung vorgesehen ist.

13. Zylinderkopf nach einem der Ansprüche 5 bis 8,
**dadurch gekennzeichnet, dass** die Dichthülse (15) ein Flanschelement (24) und ein Hülsenelement (25) mit dem Dichtabschnitt (16) umfasst, die in Richtung einer Längsachse der Dichthülse (15) verschiebbar ineinandergreifen, wobei das Flanschelement (24) mit der Zylinderkopfabdeckung (3) einteilig ausgestaltet ist.

14. Verwendung einer Dichthülse (15) zum Abdichten eines Zylinderkopfes (1), der in einem Grundkörper (2) eine Ausnehmung (11) mit einem Anlageabschnitt (18) mit einer innenkonischen Anlagefläche (19) aufweist, gegenüber dem Brennraum einer Brennkraftmaschine,
wobei die Dichthülse (15) eine außenkonische Dichtfläche (17) mit einem Konuswinkel aufweist, der kleiner ist als ein Konuswinkel der innenkonischen Anlagefläche (19), und
sich der Konuswinkel der Dichtfläche (17) der Dichthülse (15) um zumindest 0,5 Grad und/oder um maximal 5 Grad von dem Konuswinkel der innenkonischen Anlagefläche unterscheidet.

## Claims

1. Cylinder head for an internal combustion engine with a combustion chamber, comprising:
- a main body (2) with a combustion-chamber wall (5) for closing off the combustion chamber of the internal combustion engine,
wherein the main body (2) has a cutout (11) which extends through the combustion-chamber wall (5) by way of a first opening (12) and which comprises an abutment section (18) with a tapering internal abutment surface (19); and
- a sealing sleeve (15) which has a sealing section (16) with a tapering external sealing surface (17),
wherein the sealing sleeve (15) and the main body (2) are braced together in such a way that the abutment surface (19) and the sealing surface (17) are sealingly in abutment,
**characterized in that** at least one of the abutment section (18) and the sealing section (16) is at least partially plastically deformed.

2. Cylinder head according to Claim 1,
**characterized in that** the sealing sleeve (15) has an external thread (34) which engages into an internal thread (35) of the cutout (11) of the main body (2) so that the sealing sleeve (15) and the main body (2) are braced together in such a way that the abutment surface (19) and the sealing surface (17) are sealingly in abutment.

3. Cylinder head according to either of Claims 1 and 2,
**characterized in that** an extent (H16) of the sealing section (16) in relation to a longitudinal axis of the cutout (11) is smaller than an extent (H18) of the abutment section (18).

4. Cylinder head according to one of Claims 1 to 3,
**characterized in that** the sealing sleeve (15) has a shoulder (20) in the form of a recess, which adjoins the sealing section (16) at the narrower end thereof.

5. Cylinder head according to one of Claims 1 to 4,
**characterized by** a cylinder-head cover (3) which is connected to the main body (2) so that an oil chamber (4) is formed between the cylinder-head cover (3) and the main body (2), wherein the cutout (11) extends through an oil-chamber wall (6), directed towards the oil chamber, of the main body (2) by way of a second opening (13) and the sealing sleeve (15) extends into the oil chamber (4).

6. Cylinder head according to one of Claims 1 to 5,
**characterized in that** the cutout (11) extends through a coolant channel (14) of the main body (2).

7. Cylinder head according to Claim 6,
**characterized in that** the abutment section (18) of the cutout (11) is arranged between the first opening (12) that extends through the combustion-chamber wall (5) and the coolant channel of the main body (2).

8. Cylinder head according to either of Claims 6 and 7,
**characterized in that** provision is made between the sealing sleeve (15) and the main body (2) of a second seal (36) and a third seal (37), each of which is arranged between the coolant channel (14) and the second opening (13) of the cutout (11).

9. Cylinder head according to one of Claims 5 to 8,
**characterized in that** the cylinder-head cover (3) comprises a plug-in opening (26), wherein the sealing sleeve (15) extends through the oil chamber and the plug-in opening (26).

10. Cylinder head according to one of Claims 5 to 9,
**characterized in that** the sealing sleeve (15) comprises a flange section (27), via which the sealing sleeve (15) is connected to the cylinder-head cover (3) so that the sealing sleeve (15) is braced with the main body (2) in such a way that the abutment surface (19) and the sealing surface (17) are sealingly in abutment.

11. Cylinder head according to Claim 10,
**characterized in that** an injector arrangement or an ignition-plug arrangement (30) is accommodated in the sealing sleeve (15), wherein the injector arrangement or the ignition-plug arrangement is connected to the cylinder-head cover (3) together with the flange section (27) via clamping means (28).

12. Cylinder head according to either of Claims 10 and 11,
**characterized in that** the sealing sleeve (15) comprises a flange element (24) with the flange section (27) and comprises a sleeve element (25) with the sealing section (16), which engage into one another in a manner displaceable in the direction of a longitudinal axis of the sealing sleeve (15), wherein a fourth seal is provided between the flange element (24) and the sleeve element (25).

13. Cylinder head according to one of Claims 5 to 8,
**characterized in that** the sealing sleeve (15) comprises a flange element (24) and a sleeve element (25) with the sealing section (16), which engage into one another in a manner displaceable in the direction of a longitudinal axis of the sealing sleeve (15), wherein the flange element (24) is formed in one piece with the cylinder-head cover (3).

14. Use of a sealing sleeve (15) for sealing off a cylinder head (1), which has in a main body (2) a cutout (11) with an abutment section (18) with an internally conical abutment surface (19), in relation to the combustion chamber of an internal combustion engine,
wherein the sealing sleeve (15) has an externally conical sealing surface (17) with a cone angle which is smaller than a cone angle of the internally conical abutment surface (19), and
the cone angle of the sealing surface (17) of the sealing sleeve (15) differs from the cone angle of the internally conical abutment surface by at least 0.5 degrees and/or by at most 5 degrees.

## Revendications

1. Culasse pour un moteur à combustion interne avec une chambre de combustion, comprenant :
- un corps de base (2) avec une paroi (5) de chambre de combustion destinée à fermer la chambre de combustion du moteur à combustion interne,
le corps de base (2) comportant un évidement (11), qui traverse la paroi (5) de chambre de combustion avec une première ouverture (12) et comprend une section d'appui (18) avec une surface d'appui intérieure (19) se rétrécissant ; et
- un manchon d'étanchéité (15), qui comporte une section d'étanchéité (16) avec une surface étanchéité extérieure (17) se rétrécissant,
la douille d'étanchéité (15) et le corps de base (2) étant assemblés l'un à l'autre par serrage de telle manière que la surface d'appui (19) et la surface d'étanchéité (17) sont en appui de manière à assurer l'étanchéité,
**caractérisée en ce qu'**au moins une de la section d'appui (18) et de la section d'étanchéité (16) est au moins en partie déformée plastiquement.

2. Culasse selon la revendication 1,
**caractérisée en ce que** le manchon d'étanchéité (15) comporte un filetage extérieur (34), qui vient en prise avec un filetage intérieur (35) de l'évidement (11) du corps de base (2) si bien que le manchon d'étanchéité (15) et le corps de base (2) sont assemblés l'un à l'autre par serrage de telle manière que la surface d'appui (19) et la surface d'étanchéité (17) sont en appui de manière à assurer l'étanchéité.

3. Culasse selon l'une des revendications 1 ou 2,
**caractérisée en ce qu'**une extension (H16) de la section d'étanchéité (16) par rapport à un axe longitudinal de l'évidement (11) est inférieure à une extension (H18) de la section d'appui (18).

4. Culasse selon l'une des revendications 1 à 3,
**caractérisée en ce que** le manchon d'étanchéité (15) comporte un épaulement (20) sous la forme d'un dégagement par rainure, qui se raccorde à la section d'étanchéité (16) sur son extrémité plus étroite.

5. Culasse selon l'une des revendications 1 à 4,
**caractérisée par** un recouvrement (3) de culasse, qui est relié au corps de base (2) si bien qu'une chambre d'huile (4) est formée entre le recouvrement (3) de culasse et le corps de base (2), l'évidement (11) traversant une paroi (6) de chambre d'huile du corps de base (2) tournée vers la chambre d'huile avec une deuxième ouverture (13) et le manchon d'étanchéité (15) s'étend dans la chambre d'huile (4).

6. Culasse selon l'une des revendications 1 à 5,
**caractérisée en ce que** l'évidement (11) s'étend à travers un canal de réfrigérant (14) du corps de base (2).

7. Culasse selon la revendication 6,
**caractérisée en ce que** la section d'appui (18) de l'évidement (11) est disposée entre la première ouverture (12) traversant la paroi (5) de chambre de combustion et le canal de réfrigérant du corps de base (2).

8. Culasse selon l'une des revendications 6 ou 7,
**caractérisée en ce que** sont prévus entre le manchon d'étanchéité (15) et le corps de base (2), un deuxième joint d'étanchéité (36) et un troisième joint d'étanchéité (37), qui sont disposés chacun entre le canal de réfrigérant (14) et la seconde ouverture (13) de l'évidement (11).

9. Culasse selon l'une des revendications 5 à 8,
**caractérisée en ce que** le recouvrement (3) de culasse comprend une ouverture d'enfichage (26), le manchon d'étanchéité (15) s'étendant à travers la chambre d'huile et l'ouverture d'enfichage (26).

10. Culasse selon l'une des revendications 5 à 9,
**caractérisée en ce que** le manchon d'étanchéité (15) comprend une section de bride (27), par laquelle le manchon d'étanchéité (15) est relié au recouvrement (3) de culasse si bien que le manchon d'étanchéité (15) est assemblé par serrage au corps de base (2) de telle manière que la surface d'appui (19) et la surface d'étanchéité (17) sont en appui de manière à assurer l'étanchéité.

11. Culasse selon la revendication 10,
**caractérisée en ce qu'**un ensemble injecteur ou un ensemble bougie d'allumage (30) est logé dans le manchon d'étanchéité (15), l'ensemble d'injecteur ou l'ensemble de bougie d'allumage étant reliés au recouvrement (3) de culasse conjointement avec la section de bride (27) par des moyens de serrage (28).

12. Culasse selon l'une des revendications 10 ou 11,
**caractérisée en ce que** le manchon d'étanchéité (15) comprend un élément de bride (24) avec la section de bride (27) et un élément de manchon (25) avec la section d'étanchéité (16), qui s'imbriquent de manière à pouvoir coulisser en direction d'un axe longitudinal du manchon d'étanchéité (15), un quatrième joint d'étanchéité étant prévu entre l'élément de bride (24) et l'élément de manchon (25).

13. Culasse selon l'une des revendications 5 à 8,
**caractérisée en ce que** le manchon d'étanchéité (15) comprend un élément de bride (24) et un élément de manchon (25) avec la section d'étanchéité (16), qui s'imbriquent de manière à pouvoir coulisser en direction d'un axe longitudinal du manchon d'étanchéité (15), l'élément de bride (24) étant configuré en une partie au recouvrement (3) de culasse.

14. Utilisation d'un manchon d'étanchéité (15) pour étanchéifier une culasse (1), qui comporte dans un corps de base (2) un évidement (11) avec une section d'appui (18) avec une surface d'appui conique intérieure (19) par rapport à a chambre de combustion d'un moteur à combustion interne,
le manchon d'étanchéité (15) comportant une surface d'étanchéité conique extérieure (17) avec un angle de cône, qui est inférieur à un angle de cône de la surface d'appui conique intérieure (19), et
l'angle de cône de la surface d'étanchéité (17) du manchon d'étanchéité (15) se distinguant de l'angle de cône de la surface d'appui conique intérieure d'au moins 0,5 bar et/ou au maximum de 5 degrés.
